# EUROPÄISCHE PATENTSCHRIFT

(11) **EP 0 909 470 B1**
(45) Veröffentlichungstag und Bekanntmachung des Hinweises auf die Patenterteilung: **05.01.2000**
(21) Anmeldenummer: 97931696.5
(22) Anmeldetag: 01.07.1997
(51) Int. Cl.: H01R 13/658

(54) **STECKVERBINDER MIT ABSCHIRMUNG**
PLUG CONNECTOR WITH SCREEN
CONNECTEUR A FICHE AVEC BLINDAGE

(30) Priorität: 02.07.1996 DE 19626629
(43) Veröffentlichungstag der Anmeldung: 21.04.1999
(73) Patentinhaber: SIEMENS AKTIENGESELLSCHAFT, 80333 München (DE)
(72) Erfinder: EMBO, Georges, B-8920 Langemark (BE); STERCKX, Rik, B-8020 Oostkamp (BE)
(86) Internationale Anmeldenummer: DE9701378
(87) Internationale Veröffentlichungsnummer: WO9800889

(56) Entgegenhaltungen:
- EP-A- 0 410 769
- US-A- 4 708 412
- US-A- 5 228 871
- PATENT ABSTRACTS OF JAPAN vol. 095, no. 010, 30.November 1995 & JP 07 170088 A (KITAGAWA IND CO LTD), 4.Juli 1995,

## Beschreibung

Die Erfindung betrifft einen SUB-D-Steckverbinder mit Abschirmung für einen zu einer Leiterplatte senkrechten Einbau, mit einem Kontakte aufnehmenden ein- oder mehrteiligen Isolierkörper und einem metallischen Schirmkäfig, der den Isolierkörper umschließt und mit einem in Tiefziehtechnik hergestellten turmartigen Vorblech und an dem der Steckseite abgewandten Ende des Vorbleches mit einer planen Deckenwand ausgebildet ist.

Ein derartiger Steckverbinder ist durch die DE 43 29 151 A1 bekannt. Dieser Sub-D-Steckverbinder besitzt einen zweiteiligen Isolierkörper, in dem die Kontaktfedern aufgenommen sind. Zur Abschirmung des Steckverbinders ist ein Vorblech mit Dekkenwand auf den äußeren Isolierkörper aufgeschoben, wobei die beiden Isolierkörper mittels an der Deckenwand angeformter Blechlaschen zusammengeklammert sind. Zur Erfüllung erhöhter Schirmungsanforderungen ist die Abschirmung als metallischer Schirmkäfig ausgebildet, der zwei identische, seitliche Blechteile aufweist, deren umgebogene Ränder zwischen dem Vorblech und den beiden Teilen des Isolierkörpers montiert und seitlich miteinander verklammert sind. Diese Schirmbleche reichen bis zur Leiterplatte und können an ihrem dortigen Ende mit Einpreßstiften zur Befestigung an der Leiterplatte ausgebildet sein.

Der Erfindung liegt die Aufgabe zugrunde, einen Steckverbinder der eingangs genannten Art mit einer allseitig umfassenden elektrisch und magnetisch leitenden Abschirmung auszubilden und dabei vor allem den Aufbau der Abschirmung zu vereinfachen.

Diese Aufgabe wird bei einem SUB-D-Steckverbinder der eingangs genannten Art gemäß der Erfindung durch folgende weitere Merkmale gelöst:
a) an den Rändern der Deckenwand sind um 90° zur Deckenwand Seitenwände abgebogen, die bis zur Leiterplatte reichen und den Isolierkörper seitlich umschließen,
b) der metallische Schirmkäfig mit Vorblech, Deckenwand und Seitenwänden besteht aus einem einstückigen Blechteil, bei dem die Deckenwand und die davon abgebogenen Seitenwände eine schachtelförmige Kavität bilden,
c) der Isolierkörper ist vollständig in der Kavität aufgenommen und bis auf die Steckseite und die der Steckseite gegenüberliegende, der Leiterplatte zugekehrte Unterseite abgeschirmt und ortsfest zwischen der Leiterplatte und dem Schirmkäfig gefangen.

Bei einem derartigen Steckverbinder besteht der metallene Abschirmkäfig aus einem einstückigen Blechteil. Dadurch wird der Aufbau des Schirmkäfigs vereinfacht und die Anbringung des Schirmkäfigs am Isolierkörper des Steckverbinders erleichtert. Das einstückige Blechteil ist durch seine Gestaltung mit Deckenwand und davon abgebogenen Seitenwänden so geformt, daß eine schachtelförmige Kavität entsteht, in der der Isolierkörper aufgenommen und umschlossen ist. Da der Schirmkäfig mit seinen Seitenwänden zudem bis zur Leiterplatte reicht, ist eine wirksame, den Isolierkörper und die darin aufgenommenen Kontakte allseitig umfassende elektromagnetische Abschirmung gegenüber der Umgebung gewährleistet.

Vorteilhafte Ausgestaltungen des Gegenstandes des Patentanspruches 1 sind in den Unteransprüchen angegeben.

Die Erfindung und weitere Einzelheiten werden im folgenden anhand der Zeichnung näher beschrieben. Es zeigen
Figur 1 in perspektivischer, explosionsartig auseinandergezogener Darstellung einen hier beispielsweise als Federleiste ausgebildeten Steckverbinder mit seinen Einzelteilen und seiner Abschirmung,
Figur 2 in perspektivischer Darstellung einen die Abschirmung bildenden metallischen Schirmkäfig,
Figur 3 die Befestigung eines Steckverbinders an einer Leiterplatte,
Figuren 4, 5 und 6 besondere Ausführungsformen des Schirmkäfigs an dessen einer Leiterplatte zugekehrten Rändern und
Figur 7 eine weitere Befestigung eines Steckverbinders an einer Leiterplatte.

Der dargestellte Steckverbinder ist in Subminiatur-Ausführung ausgebildet und wird - vom grundlegenden Aufbau her - im allgemeinen als Sub-D-Steckverbinder bezeichnet. Der Steckverbinder ist hier im Gegensatz zu abgewinkelten Steckverbindern gerade ausgeführt, das heißt zum senkrechten Einbau auf einer Leiterplatte 18 geeignet ausgebildet, so daß die Steckrichtung und damit die Kontakte des Steckverbinders senkrecht zur Leiterplatte gerichtet sind. Der Steckverbinder nach Figur 1 besitzt einen Isolierkörper für eine Feder-oder Stiftleiste, der von einem äußeren Isolierteil 1 und einem darin aufnehmbaren inneren Isolierteil 2 gebildet ist, welches auf zwei einander gegenüberliegenden Seiten Kammern 3 für Kontakte 4, z. B. Kontaktfedern einer Federleiste, aufweist. Zur Befestigung des Steckverbinders an einer Leiterplatte 18 sind Befestigungselemente 5 vorgesehen. Als den Isolierkörper 1, 2 bis auf die Steckseite und die der Leiterplatte zugekehrte Unterseite allseitig umfassende Abschirmung ist ein metallischer Schirmkäfig 7 vorgesehen, der aus einem einstückigen Blechteil besteht. Dieses ist mit einem das turmartige Oberteil 6 des Isolierteiles 1 an seinem Außenmantel umfassenden, in Tiefziehtechnik hergestellten turmartigen Vorblech 8 von passender Form und an dem der Steckseite abgewandten Ende des Vorbleches mit einer zur Leiterplatte 18 parallelen, planen Deckenwand 9 ausgebildet. Die Deckenwand 9 hat eine derartige Größe, daß sie die das Oberteil 6 tragende Platte 10 des Isolierteiles 1 bzw. die Platte 29 des Isolierteiles 2 im eingebauten Zustand ganz abdeckt. Außerdem ist die Deckenwand 9 des Schirmkäfigs 7 seitlich des Vorbleches 8 mit zwei Löchern 11, 12 versehen, durch welche die Befestigungselemente 5 zur Befestigung des Steckverbinders an der Leiterplatte an einem Gegenstecker oder einem Chassis geführt werden können. Ferner sind an den Rändern der Deckenwand 9 vier Seitenteile angeformt und um 90° zur Deckenwand als den Isolierkörper 1, 2 seitlich umschließende Seitenwände 14, 15, 16 und 17 abgebogen, die so lang sind, daß sie bis zur Leiterplatte 18 reichen.

Bei der dargestellten Ausführungsform des Schirmkäfigs 7 ist dieser an zwei einander gegenüberliegenden Seitenwänden, hier an den längeren Seitenwänden 14 und 16, zum Beispiel mit jeweils zwei freigeschnittenen Blechlaschen 13 ausgebildet, welche nach innen gebogen und mit dem Isolierkörper 1, 2 verbunden werden, indem sie die Platte 29 des Isolierteiles 1 seitlich umklammern. Dadurch sind der Isolierkörper 1, 2 und der auf ihn geschobene Schirmkäfig 7 in einfacher Weise miteinander verbunden.

Bei allen Ausführungsformen des Schirmkäfigs sind dessen Seitenwände 14 bis 17 so ausgebildet, daß der Isolierkörper mit seinen beiden Isolierteilen 1 und 2 (oder als einteilige Stiftleiste) vollständig in der geschlossenen schachtelförmigen Kavität des Schirmkäfigs aufgenommen ist. Es genügt daher an sich - wie in Figur 3 dargestellt ist - den gesamten Steckverbinder einfach mittels die Löcher 11, 12 des Schirmkäfigs sowie Löcher 19, 20 des Isolierteiles 2 durchdringender Schrauben 21 mit Muttern 22 an.der Leiterplatte 18 zu befestigen, wodurch der Isolierkörper 1, 2 ortsfest zwischen der Leiterplatte und dem Schirmkäfig gefangen ist. Zudem kann es noch zweckmäßig sein, wenn der Schirmkäfig unter Passung auf den Isolierkörper 1, 2 aufschiebbar ist. Wie in Figur 3 zu sehen ist, ist der Schirmkäfig 7 unmittelbar an der Leiterplatte befestigt, wobei sich die Ränder der Seitenwände 14 bis 17 des Schirmkäfigs 7 zumindest ganz nahe oberhalb der Leiterplatte 18 befinden, diese aber auch direkt berühren können und somit eine unmittelbare elektrische Verbindung zwischen Schirmkäfig und Oberfläche der Leiterplatte bestehen kann.

Um jedoch den Masseübergang zwischen dem Schirmkäfig und der Leiterplatte in einfacher und sicherer Weise zuverlässig zu gewährleisten, ist es vorteilhaft, wenn - wie bei der in Figur 4 dargestellten Ausführungsform des Schirmkäfigs 7a zu sehen ist - die der Leiterplatte 18 zugewandten Ränder der Seitenwände 14 bis 17 des Schirmkäfigs 7a mit vorstehenden, starren Zacken 23 ausgebildet sind. Diese Zacken werden vorzugsweise in gleichmäßigen Abständen voneinander angeordnet und bilden eine Vielzahl von Berührungspunkten mit der Leiterplatte. Eine entsprechende Leiterplattenoberfläche aus elektrisch leitendem Material ist hierfür Voraussetzung.

Anstelle von starren Kontaktpunkten können die der Leiterplatte 18 zugewandten Ränder wie bei dem Schirmkäfig 7b in Figur 5 mit Federelementen 24 versehen sein. Diese werden zum Beispiel durch eine Fiederung der Seitenwände oder dadurch gebildet, daß die Seitenwände 14 bis 17 des Schirmkäfigs 7b vorzugsweise in gleichmäßigen Abständen vom Rand her mit einem kurzen Einschnitt 25 und mit etwas weniger als 90° nach innen abgebogenen Federlappen 26 (Einzelheit A)versehen sind. Auf diese Weise ist eine Vielzahl von an der Leiterplatte federnd anliegenden Kontaktstellen gebildet, so daß auch bei Toleranzschwankungen eine sichere Kontaktierung zwischen dem Schirmkäfig 7b und einer Leiterplatte 18 gewährleistet ist.

Ferner ist es wie bei dem Schirmkäfig 7c in Figur 6 möglich, an den der Leiterplatte 18 zugewandten Rändern der Seitenwände 14 bis 17 dieses Schirmkäfigs in Richtung auf die Leiterplatte abstehende, mitangeformte Stifte 27 vorzusehen, die in entsprechende Löcher der Leiterplatte gesteckt werden. Die Stifte 27 werden in die Leiterlattenlöcher eingelötet oder in bevorzugter Weise als Einpreßstifte ausgebildet und dann lötfrei in die Leiterplattenlöcher eingepreßt. In beiden Fällen kann dieser Befestigungsvorgang während des Verarbeitungsprozesses (Anschluß und Kontaktierung) der Signalkontakte erfolgen.

Schließlich ist in Figur 7 noch eine weitere Möglichkeit zur Befestigung des Steckverbinders an einer Leiterplatte 18 gezeigt. Hierbei ist der Schirmkäfig 7 und mit ihm der gesamte Steckverbinder mittels Schraubbefestigung an der Leiterplatte fixiert, wobei zwischen der Leiterplatte 18 und dem Schirmkäfig 7 ein Kontaktblech 28 als Zwischenlage angeordnet ist, das den Schirmkäfig mittelbar mit der Leiterplatte kontaktiert.

Bei allen Ausführungsformen besteht der Schirmkäfig jeweils aus einem einstückigen Blechteil, das so ausgebildet und an der Leiterplatte angeordnet ist, daß der im Schirmkäfig aufgenommene Isolierkörper, z. B. eine Federleiste, ortsfest zwischen Leiterplatte und Schirmkäfig gefangen und - bis auf die freie Steckseite - allseitig und rundum elektromagnetisch abgeschirmt ist.

In Abwandlung der dargestellten Ausführungsformen ist es auch möglich, andere Befestigungsarten für die Befestigung des Steckverbinders an der Leiterplatte oder an einem Chassis oder für die Verbindung mit einem Gegenstecker vorzusehen, z. B. Löt-, Einpreß- oder Einschnappverbindungen. Bei der dargestellten Schraubbefestigung erfolgt der Masseübergang vorzugsweise über eine Andruckkontaktierung, er ist jedoch auch direkt über die Befestigungselemente selbst realisierbar.

## Patentansprüche

1. SUB-D-Steckverbinder mit Abschirmung für einen zu einer Leiterplatte (18) senkrechten Einbau, mit einem Kontakte (4) aufnehmenden ein- oder mehrteiligen Isolierkörper (1, 2) und einem metallischen Schirmkäfig (7), der den Isolierkörper (1, 2) umschließt und mit einem in Tiefziehtechnik hergestellten turmartigen Vorblech (8) und an dem der Steckseite abgewandten Ende des Vorblechs (8) mit einer planen Deckenwand (9) ausgebildet ist,
**gekennzeichnet durch** folgende weitere Merkmale:
a) an den Rändern der Deckenwand (9) sind um 90° zur Deckenwand Seitenwände (14, 14, 16, 17) abgebogen, die bis zur Leiterplatte (18) reichen und den Isolierkörper (1, 2) seitlich umschließen,
b) der metallische Schirmkäfig (7) mit Vorblech (8), Deckenwand (9) und Seitenwänden (14, 15, 16, 17) besteht aus einem einstückigen Blechteil, bei dem die Deckenwand (9) und die davon abgebogenen Seitenwände (14, 15, 16, 17) eine schachtelförmige Kavität bilden,
c) der Isolierkörper (1, 2) ist vollständig in der Kavität aufgenommen und bis auf die Steckseite und die der Steckseite gegenüberliegende, der Leiterplatte (18) zugekehrte Unterseite abgeschirmt und ortsfest zwischen der Leiterplatte (18) und dem Schirmkäfig (7) gefangen.

2. Steckverbinder nach Anspruch 1, **dadurch gekennzeichnet**, daß zwei einander gegenüberliegende Seitenwände (14, 16) des Schirmkäfigs (7) mit freigeschnittenen Blechlaschen (13) ausgebildet sind, welche am Isolierkörper (2) verklammert sind.

3. Steckverbinder nach Anspruch 1 oder 2, **dadurch gekennzeichnet**, daß die Deckenwand (9) des Schirmkäfigs (7) mit zwei Löchern (11, 12) seitlich des Vorblechs (8) versehen und der Schirmkäfig (7) und mit ihm der gesamte Steckverbinder mittels diese Löcher (11, 12) und die Leiterplatte (18) durchdringender Befestigungselemente (5), zum Beispiel in Form von Schrauben, an der Leiterplatte (18) befestigt ist.

4. Steckverbinder nach einem der Ansprüche 1 bis 3, **dadurch gekennzeichnet**, daß die der Leiterplatte (18) zugewandten Ränder der Seitenwände (14, 15, 16, 17) des Schirmkäfigs (7a) mit vorstehenden, starren Zacken (23) ausgebildet sind.

5. Steckverbinder nach einem der Ansprüche 1 bis 3, **dadurch gekennzeichnet**, daß die der Leiterplatte (18) zugewandten Ränder der Seitenwände (14, 15, 16, 17) des Schirmkäfigs (7b) mit Federelementen (24) ausgebildet sind.

6. Steckverbinder nach einem der Ansprüche 1 bis 3, **dadurch gekennzeichnet**, daß an den der Leiterplatte (18) zugewandten Rändern der Seitenwände (14, 15, 16, 17) des Schirmkäfigs (7c) in Richtung auf die Leiterplatte (18) abstehende Löt- oder Einpreßstifte (27) vorgesehen sind.

7. Steckverbinder nach einem der vorhergehenden Ansprüche **dadurch gekennzeichnet**, daß zwischen dem Schirmkäfig (7) und der Leiterplatte (18) ein Kontaktblech (28) angeordnet ist.

## Claims

1. SUB-D plug connector with screening for installation at right angles to a printed circuit board (18), is designed with a single-piece or multi-piece insulating body (1, 2) holding contacts (4) and with a metallic screen cage (7) which encloses the insulating body (1, 2), and with a turret-like lead-in plate (8) produced by deep-drawing and, on that end of the lead-in plate (8) which faces away from the insertion side, with a planar cover wall (9),
characterized by the following further features:
a) on the edges of the cover wall (9), sidewalls (14, 15, 16, 17) are bent through 90° with respect to the cover wall, extend as far as the printed circuit board (18), and enclose the insulating body (1, 2) at the sides,
b) the metallic screen cage (7), together with the lead-in plate (8), cover wall (9) and sidewalls (14, 15, 16, 17), is composed of an integral sheet-metal part, in which the cover wall (9) and the sidewalls (14, 15, 16, 17) bent from it form a cavity in the form of a box,
c) the insulating body (1, 2) is accommodated completely in the cavity, is screened except for the insertion side and the lower side which is opposite the insertion side and faces the printed circuit board (18), and is held in a fixed position between the printed circuit board (18) and the screen cage (7).

2. Plug connector according to Claim 1, characterized in that two mutually opposite sidewalls (14, 16) of the screen cage (7) are designed with cutout sheet-metal lugs (13) which are clipped on the insulating body (2).

3. Plug connector according to Claim 1 or 2, characterized in that the cover wall (9) of the screen cage (7) is provided with two holes (11, 12) to the side of the lead-in plate (8), and the screen cage (7), and together with it the entire plug connector, is attached to the printed circuit board (18) by means of these holes (11, 12) and attachment elements (5), for example in the form of screws, which pass through the printed circuit board (18).

4. Plug connector according to one of Claims 1 to 3, characterized in that those edges of the sidewalls (14, 15, 16, 17) of the screen cage (7a) which face the printed circuit board (18) are designed with projecting, rigid teeth (23).

5. Plug connector according to one of Claims 1 to 3, characterized in that those edges of the sidewalls (14, 15, 16, 17) of the screen cage (7b) which face the printed circuit board (18) are designed with spring elements (24).

6. Plug connector according to one of Claims 1 to 3, characterized in that solder pins or push-in pins (27), which project in the direction of the printed circuit board (18), are provided on those edges of the sidewalls (14, 15, 16, 17) of the screen cage (7c) which face the printed circuit board (18).

7. Plug connector according to one of the preceding claims, characterized in that a contact plate (28) is arranged between the screen cage (7) and the printed circuit board (18).

## Revendications

1. Connecteur à fiche SUB-D avec blindage pour un montage perpendiculairement à une carte imprimée (18), comprenant un corps isolant (1, 2) en une ou plusieurs parties logeant des contacts (4) et une cage de blindage (7) métallique qui entoure le corps isolant (1, 2) et comporte une tôle avant (8) en forme de tour fabriquée par emboutissage et à l'extrémité de la tôle avant (8) tournée à l'opposé du côté enfichage, une paroi de recouvrement (9) plane,
caractérisé par les caractéristiques supplémentaires suivantes :
a) a) aux bords de la paroi de recouvrement (9), des parois latérales (14, 15, 16, 17) sont repliées de 90° par rapport à la paroi de recouvrement, lesquelles parois latérales s'étendent jusqu'à la carte imprimée (18) et entourent latéralement le corps isolant (1, 2),
b) la cage de blindage (7) métallique comportant une tôle avant (8), une paroi de recouvrement (9) et des parois latérales (14, 15, 16, 17) est formée d'une pièce en tôle d'un seul tenant dans laquelle la paroi de recouvrement (9) et les parois latérales (14, 15, 16, 17) repliées à partir de celle-ci forment une cavité en forme de boîte,
c) le corps isolant (1, 2) est logé entièrement dans la cavité, il est blindé à l'exception du côté enfichage et du côté inférieur situé en vis-à-vis du côté enfichage et tourné vers la carte imprimée (18) et est immobilisé entre la carte imprimée (18) et la cage de blindage (7).

2. Connecteur à fiche selon la revendication 1, caractérisé en ce que deux parois latérales (14, 16), situées en vis-à-vis, de la cage de blindage (7) comportent des languettes en tôle (13) découpées qui sont pincées sur le corps isolant (2).

3. Connecteur à fiche selon la revendication 1 ou 2, caractérisé en ce que la paroi de recouvrement (9) de la cage de blindage (7) est pourvue de deux trous (11, 12) à côté de la tôle avant (8) et la cage de blindage (7), et avec elle l'ensemble du connecteur à fiche, est fixée sur la carte imprimée (18) au moyen d'éléments de fixation (5) passant dans ces trous (11, 12) et à travers la carte imprimée (18), par exemple sous la forme de vis.

4. Connecteur à fiche selon l'une des revendications 1 à 3, caractérisé en ce que les bords des parois latérales (14, 15, 16, 17) de la cage de blindage (7a) tournés vers la carte imprimée (18) sont pourvus de dents (23) rigides et saillantes.

5. Connecteur à fiche selon l'une des revendications 1 à 3, caractérisé en ce que les bords des parois latérales (14, 15, 16, 17) de la cage de blindage (7b) tournés vers la carte imprimée (18) sont pourvus d'éléments à ressort (24).

6. Connecteur à fiche selon l'une des revendications 1 à 3, caractérisé en ce que sur les bords, tournés vers la carte imprimée (18), des parois latérales (14, 15, 16, 17) de la cage de blindage(7c), il est prévu des pointes à souder ou à emmancher (27) qui font saillie en direction de la carte imprimée (18).

7. Connecteur à fiche selon l'une des revendications précédentes, caractérisé en ce qu'une tôle de contact (28) est disposée entre la cage de blindage (7) et la carte imprimée (18).
